# FASCICULE DE BREVET EUROPEEN

(11) **EP 3 279 405 B1**
(45) Date de publication et mention de la délivrance du brevet: **25.07.2018**
(21) Numéro de dépôt: 17306023.7
(22) Date de dépôt: 31.07.2017
(51) Int. Cl.: E04F 15/024, E04F 15/02, E04G 21/18

(54) **PLOT SUPPORT AVEC CALES INTÉGRÉES**
STÜTZKLOTZ MIT INTEGRIERTEN PASSELEMENTEN
SUPPORT PAD WITH INTEGRATED SHIMS

(30) Priorité: 01.08.2016 FR 1670426
(43) Date de publication de la demande: 07.02.2018
(73) Titulaire: SOPREMA (SAS), 67100 Strasbourg (FR)
(72) Inventeur: BINDSCHEDLER, Pierre Etienne, 67000 Strasbourg (FR); PERRIN, Rémi, 67530 Boersch (FR); BOISSENIN, Francis, 67100 Strasbourg (FR); FELLMANN, Hervé, 67870 Bischoffsheim (FR)
(74) Mandataire: Nuss, Laurent

(56) Documents cités:
- WO-A1-2013/149299
- WO-A2-2010/107680
- FR-A1- 2 639 666

## Description

La présente invention concerne le domaine des systèmes de revêtement ou de recouvrement de surfaces, de sols, de terrasses ou d'allées, au moins circulables par des piétons, plus particulièrement les systèmes du type plancher sur plots ou dalles sur plots, et a pour objet un plot support comprenant des cales intégrées dans sa structure.

On connait déjà de nombreux systèmes de recouvrement, circulables ou non, du type dalles, caillebotis ou planchers sur plots dans lesquels des éléments de couverture sous forme de plaques rectangulaires ou carrées sont disposés sur des plots individuels, généralement posés sur un revêtement d'étanchéité, chaque plot comportant au moins une tête avec une surface support et une embase formant piétement (voir par exemple EP 0 259 237, WO 2008/105012, EP 1 678 392).

Chaque élément de couverture peut reposer directement sur deux, trois, quatre ou plus de plots en fonction de sa forme, de sa situation, de sa taille et de la nature des plots.

Ces éléments de couverture peuvent également reposer indirectement sur ces plots par l'intermédiaire de lambourdes ou d'une ossature porteuse.

A l'inverse, chaque plot peut servir de support à deux, trois ou quatre dalles rectangulaires ou carrées en fonction de sa position dans le système de recouvrement, ou à une lambourde dans le cas d'un support indirect.

Le réglage de la position en hauteur de chaque plot, c'est-à-dire de la distance entre la surface support de la tête et la surface sur laquelle repose le plot considéré, est ajustable par action sur la liaison réglable entre la tête et l'embase, généralement du type liaison filetée ou par crans.

Il peut arriver que le plot repose sur une surface non plane et/ou non horizontale de sorte que la surface support de la tête est inclinée.

Il arrive aussi fréquemment que les éléments de recouvrement aient des épaisseurs différentes et/ou présentent des épaississements ou des bavures au niveau des zones de bord destinées à prendre appui sur les têtes des plots, résultant en un épaulement ou une inégalité analogue entre éléments adjacents portés par le même plot, entraînant des défauts esthétiques.

Dans toutes ces situations, citées uniquement à titre d'exemples, il existe un besoin pour ajuster individuellement la hauteur de chaque élément de recouvrement afin qu'il soit affleurant avec les éléments voisins et aboutants avec lui, portés par le même plot.

Pour répondre à ce besoin, la solution traditionnelle et généralement mise en oeuvre sur chantier, consiste à glisser des cales entre la tête de plot et l'élément ou les éléments de recouvrement le(s) plus bas. Il faut pour ce faire disposer d'un jeu de cales adaptées et disponible sur chantier.

Toutefois, pour des raisons de coûts, de facilité et de disponibilité, ce sont les déchets et chutes de chantier qui sont généralement utilisés comme cales, ce qui sur la durée n'est pas une solution satisfaisante et ne répond pas aux règles de pose recommandées (possible affaissement du fait de la compression ou de la rupture du matériau de la cale improvisée).

Un autre usage répandu, pour disposer de cales sur chantier, consiste à enlever des morceaux de paroi des plots à l'aide d'un marteau. Toutefois, cette pratique peut engendrer un surcoût et gravement compromettre l'intégrité structurelle des plots du fait de la matière enlevée, mais également des fissures éventuellement générées.

Par ailleurs, on connaît dans l'état de la technique, par le document WO 2013/149299, une structure support 10 comprenant une embase 20 avec un corps en forme de plaque, lequel comporte quatre blocs supports 30 en forme de coins ou de rampes répartis régulièrement sur la surface dudit corps.

Sur chaque bloc support 30 est montée, avec faculté de coulissement, une cale 40. Les cales 40 peuvent glisser en appui sur les surfaces inclinées des blocs 30 et être arrêtées dans une position donnée par coopération de leurs crantages respectifs 80, 280, la position relative entre bloc 30 et cale 40 déterminant l'altitude de la surface d'appui de cette dernière (pour des dalles ou analogues).

La position relative, et donc le réglage en altitude, de chaque cale 40 par rapport au bloc 30 correspondant peut être verrouillée au moyen d'ergots 150 formés en tant que pièces sécables sur l'embase.

La construction proposée par ce document WO n'est donc pas du type plot comprenant une tête avec une surface support et une embase formant piétement, comme visé dans la présente.

Elle présente en fait quatre surfaces support distinctes, réglables individuellement et séparément les unes par rapport aux autres.

Il en résulte une construction de forme complexe, comportant au moins cinq pièces séparées (l'embase 20 et les quatre cales mobiles 40) et, en apparence au moins, moins performante (en termes de poids maximal supportable) qu'un plot support du type évoqué en introduction.

La présente invention a pour but de surmonter les limitations de l'état de la technique et de proposer une solution simple, pratique et peu fastidieuse, et si possible peu coûteuse, pour répondre au besoin précité.

A cet effet, l'invention a pour objet un plot support pour éléments de recouvrement du type dalles ou analogues, chaque plot étant constitué par au moins deux pièces assemblées entre elles, directement ou indirectement, à savoir une tête fournissant une surface support et une embase formant piétement d'appui, la position en la hauteur de la surface support étant ajustable par réglage de la liaison d'assemblage, par exemple par vissage ou par crantage, entre ces deux pièces constitutives,
plot caractérisé en ce qu'il comprend au moins une partie sécable formée d'un seul tenant avec au moins l'une des deux pièces constitutives précitées, ou avec au moins une troisième pièce intermédiaire formant pièce d'assemblage et/ou organe de réglage, la ou chaque partie sécable étant configurée pour servir de cale d'ajustement en hauteur pour une dalle ou analogue et étant apte et destinée à coopérer, après séparation avec la tête de plot pour former une zone de support locale surélevée ou proéminente d'une hauteur déterminée par rapport à la surface support.

L'invention sera mieux comprise, grâce à la description ci-après, qui se rapporte à des modes de réalisation préférés, donnés à titre d'exemple non limitatif, et expliqués avec référence aux dessins schématiques annexés, dans lesquels :
La figure 1 est une vue en perspective et à l'état désassemblé d'un plot support en deux parties selon un premier mode de réalisation de l'invention ;
Les figures 2A, 2B et 2C sont des vues respectivement en perspective (figure 2A), éclatée (figure 2B - toutes les cales ayant été séparées) et en coupe selon un plan vertical passant par l'axe médian (figure 2C) d'un plot support en trois parties selon un second mode de réalisation préféré de l'invention ;
Les figures 3A, 3B et 3C sont des vues respectivement en perspective (figure 3A), de dessus (figure 3B) et en élévation latérale (figure 3C) de la troisième pièce intermédiaire formant organe de réglage en hauteur et faisant partie du plot support représenté sur les figures 2 ;
La figure 4 est une vue de détail, en perspective et à une échelle différente d'une formation de manoeuvre ou d'entrainement de l'organe de réglage représenté sur les figures 3, intégrant une partie sécable pouvant former une cale ;
La figure 5 est une vue partielle en élévation latérale d'un système de recouvrement comprenant au moins un plot du type représenté sur les figures 2 et,
Les figures 6 à 8 sont des vues en perspective illustrant respectivement, par rapport au second et éventuellement premier modes de réalisation illustrés aux figures 1 à 5, des variantes de réalisation d'une tête de plot (figure 6), d'une troisième pièce formant organe de réglage (figure 7) et d'une embase (figure 8).

Les figures 1, 2 et 5 illustrent un plot support 1 pour éléments de recouvrement 2 du type dalles ou analogues, chaque plot 1 étant constitué par au moins deux pièces 3, 4 assemblées entre elles, directement ou indirectement, à savoir une tête 3 fournissant une surface support 3' et une embase 4 formant piétement d'appui, la position en hauteur de la surface support 3' (sur laquelle reposent les éléments 2) étant ajustable par réglage de la liaison d'assemblage, par exemple par vissage ou par crantage, entre ces deux pièces constitutives 3 et 4.

Conformément à l'invention, ledit plot 1 comprend au moins une partie sécable 5, 5', 5", 5"', formée d'un seul tenant avec au moins l'une des deux pièces 3 et 4 constitutives précitées, ou avec au moins une troisième pièce intermédiaire 6 formant pièce d'assemblage et/ou organe de réglage, la ou chaque partie sécable 5, 5', 5", 5'" étant apte et destinée à coopérer, après séparation, avec la tête de plot 3 (par mise en place sur cette dernière) pour former une zone de support 7 locale, surélevée ou proéminente d'une hauteur h déterminée par rapport à la surface support 3'

Grâce à la solution simple et peu onéreuse de l'invention, l'ouvrier ou l'opérateur dispose toujours sur chantier d'au moins un élément structurel 5, 5', 5", 5'" intégré à un plot 1 sous forme de partie sécable et configuré pour pouvoir servir de cale d'ajustement en hauteur en relation avec la tête de plot 3, pour une dalle 2 ou analogue.

Cette ou ces partie(s) 5, 5', 5", 5'" est (sont) fabriquée(s) avec la pièce 3, 4, 6 à laquelle elle(s) est (sont) intégrée(s) structurellement, les reliant ainsi de manière imperdables à la pièce 3, 4, 6 concernée, tout en autorisant leur séparation aisée et sans compromettre la fonction, ni la cohésion ou la résistance de cette pièce (ces pièces ne participent ni structurellement, ni fonctionnellement à la tâche du plot, sauf en tant que cales après séparation et positionnement sur la tête du plot 3).

Avantageusement, la ou chaque partie sécable 5, 5', 5", 5"', destinée à former une cale d'ajustement en hauteur, se présente sensiblement sous la forme d'une plaquette et consiste en une portion périphérique ou d'extrémité d'une paroi, d'une aile ou d'une partie structurelle analogue d'une des pièces constitutives 3, 4, 6.

Préférentiellement, le plot support 1 comporte plusieurs parties sécables 5, 5', 5", 5"', éventuellement formées sur plusieurs des pièces constitutives 3, 4, 6 du plot 1. Ces différentes parties 5, 5', 5", 5"' peuvent constituer, après séparation d'avec la ou les pièce(s) 3, 4, 6 concernée(s) et mise en place sur la tête de plot 3, des cales fournissant des zones locales de support 7 de hauteurs h différentes ou non, préférentiellement calibrées et avec des surfaces d'appui supérieures 7' parallèles à la surface support 3' de la tête 3 correspondante les recevant.

Les différentes cales 5, 5', 5", 5'" en forme de plaquettes peuvent toutes présenter la même épaisseur et/ou fournir, après mise en place sur la tête de plot 3, la même hauteur h de surélévation (figures 1 et 6 à 8), ou non (figures 2, 3 et 5).

De même, l'épaisseur d'une même cale 5, 5', 5", 5"' peut être uniforme ou peut varier, par exemple progressivement pour présenter en section une forme de coin.

Bien entendu, il est possible d'empiler plusieurs cales pour aboutir à une surélévation importante.

Comme le montrent les figures 2A, 2B, 3A et 3B, chaque partie sécable destinée à former une cale 5, 5', 5", 5'" peut porter un marquage ou une indication chiffrée 8, par exemple en relief et moulée dans la masse, correspondant à la hauteur de surélévation h fournie par la cale qu'elle forme après sa mise en place sur la tête 3.

La tête de plot 3 peut présenter une surface de support 3' continue et plane sur toute son étendue (paroi supérieure pleine).

Toutefois, pour des raisons de fabrication, d'optimisation du ratio [résistance mécanique / quantité de matière], d'optimisation du ratio [étendue surfacique de 3' / poids de la tête 3], ou encore de construction (liaison matière avec le fût ou le manchon fileté 16, 17), la tête de plot 3 présente souvent une configuration superficielle et une structure de surface discontinue, avec par exemple des sites renfoncés 10 et des formations 10' saillantes.

Dans ce cas, il peut être avantageusement prévu, comme le montrent notamment les figures 2A, 2C, 3C et 4, que chaque partie sécable 5, 5', 5", 5"', préférentiellement sous forme de plaquette d'épaisseur uniforme ou non, comporte des formations 9 et/ou des sites 9', mâles ou femelles, aptes et destiné(e)s à coopérer et à s'engager avec des sites 10 et/ou formations 10' complémentaires présent(e)s au niveau de la surface de la tête de plot 3 concernée, cet engagement étant préférentiellement autobloquant dans le plan de la surface de support 3'.

La tête de plot 3 peut, par exemple et comme le montrent les figures 2, présenter une partie centrale 14 avec une paroi sensiblement continue, cette partie centrale étant entourée d'une couronne périphérique en creux 14' dont le bord périphérique externe 14" est relié à la partie centrale 14 par des ailettes de renfort. Les arrêtes supérieures desdites ailettes et du bord périphérique contribue à la définition de la surface de support 3' avec la partie centrale 14.

Ces ailettes de renfort constituent ainsi les formations saillantes 10' (par rapport à la paroi de fond de la couronne 14'), séparées par des régions creuses constituant des sites renfoncés 10, alternant avec lesdites ailettes.

Les cales 5'" des figures 2, 3 et 4 présentent une constitution, en particulier en sous-face, apte à coopérer par conjugaison de formes avec la structure supérieure particulière de la tête de plot 3, évoquée ci-dessus, pour fournir une zone support 7 surélevée localement, avec une surface d'appui supérieure 7' parallèle avec la surface de support 3' (voir figure 5).

Ainsi, les ailettes de la tête 3 s'engagent dans des sites complémentaires 9' de la cale 5'", sous forme de rainures, et les formations de matière proéminentes 9 de la cale 5'" s'étendent partiellement dans les régions creuses de la tête 3, séparées par les ailettes. La partie restante sous forme de plaque plus mince de la cale 5'" repose alors sur la partie centrale 14 de la tête 3.

Les ailettes étant divergentes vers l'extérieur, on aboutit à un blocage en position de la cale 5'" sur la tête 3.

Pour prendre en compte le coté aléatoire de la nécessité de la mise en oeuvre des cales 5, 5', 5", 5"', il est avantageusement prévu par l'invention en relation avec la conception et la configuration de la ou des pièce(s) constitutive(s) concernée(s) 3, 4, 6 que chaque partie sécable 5, 5', 5", 5'" se présente sous la forme d'un prolongement ou d'une excroissance de l'une des pièces constitutives 3, 4, 6 du plot 1, ce prolongement ou cette excroissance étant préférentiellement dépourvu (e) de finalité fonctionnelle et structurelle pour la mise en oeuvre dudit plot 1, et étant non interférant(e) avec l'utilisation dudit plot support 1.

Ainsi, le plot support 1 peut être utilisé de manière absolument similaire, qu'aucune, une ou plusieurs des parties sécables 5, 5', 5", 5"', voire toutes, soi(en)t mise(s) en oeuvre en tant que cale(s).

Conformément à une caractéristique de l'invention, ressortant à titre d'exemples réalisation pratiques des figures 1, 2, 3A, 3B, 4 et 6 à 8, chaque partie sécable 5, 5', 5", 5'" est reliée à la pièce constitutive 3, 4, 6 qui la porte par une zone de liaison fragilisée 11 constituant une ligne de rupture privilégiée 11', en étant préférentiellement formée d'un seul tenant avec une ailette de positionnement 12 de la tête de plot 3, une aile de rigidification 13 de l'embase 4, une aile de stabilisation de l'embase 4 (non représenté) ou une formation de manoeuvre 15 d'un organe de réglage 6.

La zone 11 peut par exemple consister en une ligne d'amincissement de la matière ou, comme le montrent les figures précitées, en deux ponts de matière séparés par une découpe.

La séparation des cales d'avec les pièces 3, 4 ou 6 est avantageusement réalisable manuellement ou éventuellement au moins à l'aide d'un marteau.

En accord avec un premier mode de réalisation de l'invention, le plot est constitué de deux pièces uniquement, à savoir une tête 3 et une embase 4, assemblées mutuellement par une liaison filetée avec emboitement entre deux fûts ou manchons cylindriques 16 et 16' faisant partie respectivement de la tête 3 et de l'embase 4, au moins une partie sécable 5, 5', 5" sous forme de plaquette étant formé d'un seul tenant avec l'embase 4 ou la tête 3.

En accord avec un second mode de réalisation de l'invention, illustré par les figures 2 et 5, le plot 1 est constitué de trois pièces 3, 4, 6, à savoir une tête 3, une embase 4 et une troisième pièce intermédiaire 6 d'assemblage et de réglage en hauteur, cette troisième pièce 6 présentant un corps 6' en forme de fût ou de manchon cylindrique étant, d'une part, assemblée par une liaison filetée avec emboitement avec un fût ou un manchon 17 correspondant de la tête 3 et, d'autre part, assemblée par une liaison par emboitement et libre en rotation avec un fût ou manchon cylindrique 17' correspondant de l'embase 4.

Selon une caractéristique avantageuse en relation avec le second mode de réalisation, il est prévu que la troisième pièce intermédiaire 6 constitue un organe de réglage par vissage/dévissage de la position en hauteur de la surface support 3' de la tête de plot 3, au moins certaines des parties sécables 5"', préférentiellement toutes, étant constituées par des extensions de doigts ou de crans saillants périphériques 15 constituant des formations de manoeuvre en rotation dudit organe 6 (écrou de vissage) par rapport à la tête de plot 3 au moins.

Préférentiellement, chacune des pièces constitutives 3, 4 et 6 est une pièce monobloc en un matériau thermoplastique venue de moulage par injection, ledit matériau étant éventuellement renforcé par des fibres ou des charges analogues.

L'invention concerne également un système de recouvrement ou de revêtement du type dalles sur plots, comprenant une pluralité d'éléments de couverture surfaciques 2 du type dalles ou analogues, reposant sur une pluralité de plots support 1, système caractérisé en ce qu'au moins un, préférentiellement plusieurs ou la totalité, des plots correspond(ent) à un plot tel que décrit précédemment.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Plot support (1) pour éléments de recouvrement (2) du type dalles ou analogues, chaque plot (1) étant constitué par au moins deux pièces (3, 4) assemblées entre elles, directement ou indirectement, à savoir une tête (3) fournissant une surface support (3') et une embase (4) formant piétement d'appui, la position en hauteur de la surface support (3') étant ajustable par réglage de la liaison d'assemblage, par exemple par vissage ou par crantage, entre ces deux pièces constitutives (3 et 4),
plot (1) **caractérisé en ce qu'**il comprend au moins une partie sécable (5, 5', 5", 5"'), formée d'un seul tenant avec au moins l'une des deux pièces (3,4) constitutives précitées, ou avec au moins une troisième pièce intermédiaire (6) formant pièce d'assemblage et/ou organe de réglage, la ou chaque partie sécable (5, 5', 5", 5"') étant configurée pour servir de cale d'ajustement en hauteur pour une dalle (2) ou analogue et étant apte et destinée à coopérer, après séparation, avec la tête de plot (3) pour former une zone de support (7) locale, surélevée ou proéminente d'une hauteur (h) déterminée par rapport à la surface support (3').

2. Plot support selon la revendication 1, **caractérisé en ce que** la ou chaque partie sécable (5, 5', 5", 5"'), destinée à former une cale d'ajustement en hauteur, se présente sensiblement sous la forme d'une plaquette et consiste en une portion périphérique ou d'extrémité d'une paroi, d'une aile ou d'une partie structurelle analogue d'une des pièces constitutives (3, 4, 6).

3. Plot support selon l'une quelconque des revendications 1 et 2, **caractérisé en ce qu'**il comporte plusieurs parties sécables (5, 5', 5", 5"'), éventuellement formées sur plusieurs des pièces constitutives (3, 4, 6) du plot (1), ces différentes parties (5, 5', 5", 5"') pouvant constituer, après séparation d'avec la ou les pièce(s) (3, 4, 6) concernée(s) et mise en place sur la tête de plot (3), des cales fournissant des zones locales de support (7) de hauteurs (h) différentes ou non, préférentiellement calibrées et avec des surfaces d'appui supérieures (7') parallèles à la surface support (3') de la tête (3) correspondante les recevant.

4. Plot support selon la revendication 3, **caractérisé en ce que** chaque partie sécable (5, 5', 5", 5"') porte un marquage ou une indication chiffrée (8), par exemple en relief et moulée dans la masse, correspondant à la hauteur de surélévation (h) fournie par la cale qu'elle forme après sa mise en place sur la tête (3).

5. Plot support selon l'une quelconque des revendications 1 à 4, **caractérisé en ce que** chaque partie sécable (5, 5', 5", 5"'), préférentiellement sous forme de plaquette d'épaisseur uniforme ou non, comporte des formations (9) et/ou des sites (9'), mâles ou femelles, aptes et destiné(e)s à coopérer et à s'engager avec des sites (10) et/ou formations (10') complémentaires présent(e)s au niveau de la zone de support (3') de la tête de plot (3) concernée, cet engagement étant préférentiellement autobloquant dans le plan de la surface de support (3').

6. Plot support selon l'une quelconque des revendications 1 à 5, **caractérisé en ce que** chaque partie sécable (5, 5', 5", 5"') se présente sous la forme d'un prolongement ou d'une excroissance de l'une des pièces constitutives (3, 4, 6) du plot (1), préférentiellement dépourvu (e) de finalité fonctionnelle et structurelle pour la mise en oeuvre dudit plot (1), et non interférant(e) avec l'utilisation dudit plot support (1).

7. Plot support selon l'une quelconque des revendications 1 à 6, **caractérisé en ce que** chaque partie sécable (5, 5', 5", 5'") est reliée à la pièce constitutive (3, 4, 6) qui la porte par une zone de liaison fragilisée (11) constituant une ligne de rupture privilégiée (11'), en étant préférentiellement formée d'un seul tenant avec une ailette de positionnement (12) de la tête de plot (3), une aile de rigidification (13) de l'embase (4), une aile de stabilisation de l'embase (4) ou une formation de manoeuvre (15) d'un organe de réglage (6).

8. Plot support selon l'une quelconque des revendications 1 à 7, **caractérisé en ce qu'**il est constitué de deux pièces uniquement, à savoir une tête (3) et une embase (4), assemblées mutuellement par une liaison filetée avec emboitement entre deux fûts ou manchons cylindriques (16 et 16') faisant partie respectivement de la tête (3) et de l'embase (4), au moins une partie sécable (5, 5', 5") sous forme de plaquette étant formé d'un seul tenant avec l'embase (4) ou la tête (3).

9. Plot support selon l'une quelconque des revendications 1 à 8, **caractérisé en ce qu'**il est constitué de trois pièces (3, 4, 6), à savoir une tête (3), une embase (4) et une troisième pièce intermédiaire (6) d'assemblage et de réglage en hauteur, cette troisième pièce (6) présentant un corps (6') en forme de fût ou de manchon cylindrique étant, d'une part, assemblée par une liaison filetée avec emboitement avec un fût ou un manchon (17) correspondant de la tête (3) et, d'autre part, assemblée par une liaison par emboitement et libre en rotation avec un fût ou manchon cylindrique (17') correspondant de l'embase (4).

10. Plot support selon l'une quelconque des revendications 7 et 9, **caractérisé en ce que** la troisième pièce intermédiaire (6) constitue un organe de réglage par vissage/dévissage de la position en hauteur de la surface support (3') de la tête de plot (3), au moins certaines des parties sécables (5"'), préférentiellement toutes, étant constituées par des extensions de doigts ou de crans saillants périphériques (15) constituant des formations de manoeuvre en rotation dudit organe (6) par rapport à la tête de plot (3) au moins.

11. Plot support selon l'une quelconque des revendications 1 à 10, **caractérisé en ce que** chacune des pièces constitutives (3, 4 et 6) est une pièce monobloc en un matériau thermoplastique venue de moulage par injection.

12. Système de recouvrement ou de revêtement du type dalles sur plots, comprenant une pluralité d'éléments de couverture surfaciques du type dalles ou analogues, reposant sur une pluralité de plots support, système **caractérisé en ce qu'**au moins un, préférentiellement plusieurs ou la totalité, des plots correspond(ent) à un plot (1) selon l'une quelconque des revendications 1 à 11.

## Patentansprüche

1. Stützklotz (1) für plattenartige Abdeckelemente (2) oder dergleichen, wobei jeder Klotz (1) aus mindestens zwei direkt oder indirekt miteinander zusammenmontierten Teilen (3, 4) ausgebildet ist, und zwar einem Kopf (3), der eine Stützfläche (3') bereitstellt, und einem Sockel (4), der einen Stützfuß ausbildet, wobei die Höhenposition der Stützfläche (3') durch Verstellen der Montageverbindung, beispielsweise durch Verschraubung oder durch Verrastung, zwischen diesen zwei Bestandteilen (3 und 4) einstellbar ist,
wobei der Klotz (1) **dadurch gekennzeichnet ist, dass** er mindestens ein abtrennbares Teil (5, 5', 5", 5"') umfasst, das einstückig mit mindestens einem der beiden oben erwähnten Bestandteile (3, 4) oder mindestens mit einem dritten Zwischenteil (6), das ein Montageteil und/ oder ein Verstellglied darstellt, ausgebildet ist, wobei das oder jedes abtrennbare Teil (5, 5', 5", 5"') als Höheneinstellstück für eine Platte (2) oder dergleichen eingerichtet ist und dazu geeignet und dafür bestimmt ist, nach dem Abtrennen mit dem Kopf (3) des Klotzes zusammenzuwirken, um eine lokale, erhabene oder hervorspringende Stützzone (7) auf einer hinsichtlich der Stützfläche (3') bestimmten Höhe (h) zu formen.

2. Stützklotz nach Anspruch 1, **dadurch gekennzeichnet, dass** das oder jedes abtrennbare Teil (5, 5', 5", 5"'), das dazu bestimmt ist, ein Höheneinstellstück zu formen, im Wesentlichen in Form eines Plättchens vorliegt und aus einem Umfangs- oder Endabschnitt einer Wand, eines Flügels oder einem entsprechenden Strukturteil von einem einem der Bestandteile (3, 4, 6) ausgebildet ist.

3. Stützklotz nach einem der Ansprüche 1 und 2, **dadurch gekennzeichnet, dass** er mehrere abtrennbare Teile (5, 5', 5", 5"') umfasst, die gegebenenfalls auf mehreren der Bestandteile (3, 4, 6) des Klotzes (1) ausgebildet sein können, wobei diese unterschiedlichen Teile (5, 5', 5", 5"') nach dem Abtrennen von dem/den betreffenden Teil/en (3, 4, 6) und dem Anbringen auf dem Kopf (3) des Klotzes Stücke formen können, die lokale Stützzonen (7) unterschiedlicher oder gleicher, vorzugsweise kalibrierter Höhe (h) und mit oberen Stützflächen (7') bereitstellen, die parallel zu der Stützfläche (3') des sie aufnehmenden entsprechenden Kopfes (3) sind.

4. Stützklotz nach Anspruch 3, **dadurch gekennzeichnet, dass** jedes abtrennbare Teil (5, 5', 5", 5"') eine Markierung oder eine numerische Kennzeichnung (8) trägt, beispielsweise im Relief und in die Masse eingegossen, die der durch das Stück bereitgestellten Hubhöhe (h) entspricht, die sich nach seiner Anbringung am Kopf (3) einstellt.

5. Stützklotz nach einem der Ansprüche 1 bis 4, **dadurch gekennzeichnet, dass** jedes abtrennbare Teil (5, 5', 5", 5"'), vorzugsweise in Form eines Plättchens einheitlicher oder uneinheitlicher Dicke, männliche oder weibliche Ausformungen (9) und/oder Stellen (9') umfasst, die dafür geeignet und bestimmt sind, mit komplementären Stellen (10) und/oder Ausformungen (10'), die auf Höhe der Stützzone (3') des betreffenden Kopfes (3) des Klotzes vorliegen, zusammenzuwirken und in diese einzugreifen, wobei das Eingreifen in der Ebene der Stützfläche (3') vorzugsweise selbstsichernd ist.

6. Stützklotz nach einem der Ansprüche 1 bis 5, **dadurch gekennzeichnet, dass** jedes abtrennbare Teil (5, 5', 5", 5"') in Form eines Fortsatzes oder einer Ausstülpung eines der Bestandteile (3, 4, 6) des Klotzes (1) vorliegt und vorzugsweise ohne jeglichen funktionellen oder strukturellen Zweck für die Umsetzung des Klotzes (1) ist und bei Verwendung des Stützklotzes (1) nicht störend ist.

7. Stützklotz nach einem der Ansprüche 1 bis 6, **dadurch gekennzeichnet, dass** jedes abtrennbare Teil (5, 5', 5", 5"') mit dem Bestandteil (3, 4, 6), der es trägt, durch eine geschwächte Verbindungszone (11) verbunden ist, die eine Sollbruchstelle (11') ausbildet, und vorzugsweise einstückig mit einer Positionierrippe (12) des Kopfes (3) des Klotzes, einem Versteifungsflügel (13) des Sockels (4), einem Stabilisierungsflügel des Sockels (4) oder einer Betätigungsausformung (15) eines Verstellglieds (6) ausgebildet ist.

8. Stützklotz nach einem der Ansprüche 1 bis 7, **dadurch gekennzeichnet, dass** er aus nur zwei Teilen besteht, und zwar einem Kopf (3) und einem Sockel (4), die über eine Gewindeverbindung mit einer Verschachtelung zwischen zwei zylindrischen Trommeln oder Hülsen (16 und 16'), die Teil des Kopfes (3) beziehungsweise des Sockels (4) sind, miteinander zusammen montiert sind, wobei mindestens ein plättchenförmiges abtrennbares Teil (5, 5', 5", 5"') einstückig mit dem Sockel (4) oder dem Kopf (3) ausgebildet ist.

9. Stützklotz nach einem der Ansprüche 1 bis 8, **dadurch gekennzeichnet, dass** er aus drei Teilen besteht, und zwar einem Kopf (3), einem Sockel (4) und einem dritten Zwischenstück (6) zur Montage und zur Höhenverstellung, wobei dieses dritte Stück (6) einen zylindrischen trommel- oder hülsenförmigen Körper (6') aufweist, der einerseits durch eine Gewindeverbindung mit Verschachtelung mit einer Trommel oder einer Hülse (17) des Kopfes (3) und andererseits durch eine frei drehbare Verschachtelungsverbindung mit einer zylindrischen Trommel oder Hülse (17') des Sockels (4) zusammengebaut ist.

10. Stützklotz nach einem der Ansprüche 7 und 9, **dadurch gekennzeichnet, dass** das dritte Zwischenstück (6) ein Verstellglied zum Verstellen der Höhenposition der Stützfläche (3') des Klotzkopfes (3) durch Verschrauben/Aufschrauben formt, wobei zumindest einige der abtrennbaren Teile (5, 5', 5", 5'"), vorzugsweise alle, durch Verlängerungen außen vorstehender Finger oder Kerben (15) ausgebildet sind, die zumindest bezüglich des Kopfes (3) des Klotzes Drehbetätigungsausformungen (15) des besagten Glieds (6) ausbilden.

11. Stützklotz nach einem der Ansprüche 1 bis 10, **dadurch gekennzeichnet, dass** jeder einzelne Bestandteil (3, 4, 6) ein Monoblockbauteil aus einem thermoplastischen Material ist, das aus Spritzguss hervorgeht.

12. Abdeck- oder Verkleidungssystem des Typs Platten auf Klötzen, umfassend eine Vielzahl von Flächenabdeckelementen des Typs Platten oder dergleichen, die auf einer Vielzahl von Stützklötzen ruhen, **dadurch gekennzeichnet, dass** zumindest einer, vorzugsweise mehrere oder alle, der Klötze einem Klotz (1) nach einem der Ansprüche 1 bis 11 entspricht/entsprechen.

## Claims

1. Support pad (1) for covering elements (2), such as slabs or the like, each pad (1) being formed by at least two parts (3, 4) which are assembled together directly or indirectly, namely a head (3) providing a surface support (3') and a baseplate (4) forming a support frame, the height position of the surface support (3') being adjusted by adjusting the assembly connection, for example by screwing or notches, between said two constituent parts (3 and 4),
the pad (1) being **characterised in that** it comprises at least one cleavable part (5, 5', 5", 5"'), formed in one piece with at least one of the two aforementioned constituent parts (3, 4), or with at least a third intermediate part (6) forming an assembly part and/or adjusting element, the or each cleavable part (5, 5', 5", 5"') being configured to act as a height adjusting shim for a slab (2) or the like and being able and designed to cooperate, after separation, with the pad head (3) to form a local, elevated or protruding support area (7) of a height (h) which is defined relative to the support surface (3').

2. Support pad according to claim 1, **characterised in that** the or each cleavable part (5, 5', 5", 5"'), designed to form a height-adjusting shim, is substantially in the form of a small plate and consists of a peripheral or end wall portion, a blade or similar structural part of one of the constituent parts (3, 4, 6).

3. Support pad according to any of claims 1 and 2, **characterised in that** it comprises a plurality of cleavable parts (5, 5', 5", 5"'), formed possibly on a plurality of constituent parts (3, 4, 6) of the pad (1), said different parts (5, 5', 5", 5"') being able to form shims, after separation from the part or parts (3, 4, 6) concerned and placed on the head (3) of the pad, providing local support areas (7) of different or identical heights (h), preferably calibrated and with upper bearing surfaces (7') parallel to the support surface (3') of the corresponding head (3) receiving them.

4. Support pad according to claim 3, **characterised in that** each cleavable part (5, 5', 5", 5"') bears a marking or encrypted reference (8), for example in relief and moulded in the mass, corresponding to the height of elevation (h) provided by the shim that it forms after placing onto the head (3).

5. Support pad according to any of claims 1 to 4, **characterised in that** each cleavable part (5, 5', 5", 5"'), preferably in the form of a small plate of uniform or nonuniform thickness, comprises male or female shapings (9) and/or sites (9'), which are able and designed to cooperate and engage with complementary sites (10) and/or shapings (10') of the support area (3') of the pad head (3) concerned, said engagement being preferably self-locking in the plane of the support surface (3').

6. Support pad according to any of claims 1 to 5, **characterised in that** each cleavable part (5, 5', 5", 5"') is in the form of an extension or a protrusion of one of the constituent parts (3, 4, 6) of the pad (1), preferably without functional and structural purpose for the implementation of said pad (1), and not interfering with the use of said pad support (1).

7. Support pad according to any of claims 1 to 6, **characterised in that** each cleavable part (5, 5', 5", 5"') is connected to the constituent part (3, 4, 6) which supports it by a weakened connection area (11) forming a preferred breaking line (11'), formed preferably in one piece with a positioning fin (12) of the pad head (3), a reinforcing blade (13) of the baseplate (4), a stabilisation blade of the baseplate (4) or a manoeuvring shaping (15) of an adjusting element (6).

8. Support pad according to any of claims 1 to 7, **characterised in that** it is formed of only two parts, namely a head (3) and a baseplate (4), joined together by a threaded connection interlocking between two shafts or cylindrical sleeves (16 and 16') respectively forming part of the head (3) and the baseplate (4), at least one cleavable part (5, 5', 5") in the form of a small plate being formed in one piece with the baseplate (4) or the head (3).

9. Support pad according to any of claims 1 to 8, **characterised in that** it is formed of three parts (3, 4, 6), namely a head (3), a baseplate (4) and a third intermediate part (6) for assembly and for adjusting the height, said third part (6) having a body (6') in the form of a shaft or cylindrical sleeve being on the one hand assembled by a threaded connection interlocking with a corresponding shaft or sleeve (17) of the head (3) and on the other hand assembled by interlocking and rotating freely with a corresponding shaft or cylindrical sleeve (17') of the baseplate (4).

10. Support pad according to any of claims 7 and 9, **characterised in that** the third intermediate part (6) forms an element for adjusting by screwing/unscrewing the height position of the surface support (3') of the pad head (3), at least some of the cleavable parts (5"'), preferably all, being formed by finger or notch extensions projecting peripherally (15) forming manoeuvring shapings in rotation of said element (6) relative to the pad head (3) at least.

11. Support pad according to any of claims 1 to 10, **characterised in that** each of the constituent parts (3, 4 and 6) is a one-piece part made from a thermoplastic material by injection moulding.

12. System for covering or cladding of the type which consists of slabs supported by pads, comprising a plurality of surface covering elements, such as slabs or the like, resting on a plurality of support pads, the system being **characterised in that** at least one, preferably a plurality of or all of the pads correspond to a pad (1) according to any of claims 1 to 11.
